# EUROPÄISCHE PATENTSCHRIFT

(11) **EP 1 003 975 B1**
(45) Veröffentlichungstag und Bekanntmachung des Hinweises auf die Patenterteilung: **08.05.2002**
(21) Anmeldenummer: 98946319.5
(22) Anmeldetag: 12.08.1998
(51) Int. Cl.: F04C 15/00, F04C 2/10

(54) **HYDRAULIKEINHEIT MIT BEFESTIGUNGSVORRICHTUNG FÜR ZUSATZAGGREGATE**
HYDRAULIC UNIT WITH FASTENING DEVICE FOR ADDITIONAL AGGREGATE UNITS
UNITE HYDRAULIQUE A DISPOSITIF DE FIXATION POUR ENSEMBLES ADDITIONNELS

(30) Priorität: 12.08.1997 DE 19734900
(43) Veröffentlichungstag der Anmeldung: 31.05.2000
(73) Patentinhaber: "Archimedes" Voulgaris Hydraulikmotorenbau GmbH, 9300 St. Veit/Glan (AT); Voulgaris, Christos, 83734 Hausham (DE)
(72) Erfinder: Voulgaris, Andreas, 83734 Hausham (DE); Voulgaris, Christos, 83734 Hausham (DE)
(74) Vertreter: Leske, Thomas, Dr.
(86) Internationale Anmeldenummer: EP9805097
(87) Internationale Veröffentlichungsnummer: WO9908000

(56) Entgegenhaltungen:
- EP-A- 0 305 785
- DE-A- 4 200 062

## Beschreibung

Die Erfindung betrifft eine Hydraulikeinheit gemäß Oberbegriff von Anspruch 1 sowie eine Vorrichtung zur Befestigung einer Hydraulikeinheit mit einem Zusatzaggregat gemäß Oberbegriff von Anspruch 14 (vgl. z.B. EP-A-0 305 785).

Hydraulikeinheiten, insbesondere Hydromotoren bekannter Bauart zum Antrieb für Zusatzaggregate, wie z.B. Greifer, Bagger und andere Einrichtungen, sind bekannt. Gemäß prinzipiellem Aufbau weisen diese Hydraulikeinheiten ein als Stator ausgebildetes Gehäuse und einen als Flanschwelle ausgebildeten Rotor auf. Zwischen dem Gehäuse und einem Wellenabschnitt des Rotors sind Verdrängungselemente, welche bei Beaufschlagung mit einem Hydraulikfluid unter Druck den Rotor in Drehbewegung versetzen, und entsprechende axiale und radiale Belastungen aufnehmende Lagerungen vorgesehen. An dem Wellenabschnitt des Rotors ist einstückig ein Flanschabschnitt ausgebildet, dessen Durchmesser größer ist als der Durchmesser des Gehäuses und auf dem sich das Gehäuse bei Rotation des Rotors gleitend abstützt. Das heißt der Rotor mit dem Wellenabschnitt und dem Flanschabschnitt ist als Flanschwelle ausgebildet. In dem Bereich des Flanschabschnittes, welcher über den Außenumfang des Gehäuses hinausragt, sind umfangsmäßig Durchgangslöcher ausgebildet, durch welche Befestiger zum entsprechenden Befestigen von Zusatzaggregaten vorgesehen sind. Aufgrund des relativ großen Durchmessers des Flanschabschnittes der Flanschwelle sind die axialen Belastungen, welchen die Hydraulikeinheit im Einsatz ausgesetzt ist, beschränkt.

Bei den bekannten Hydraulikeinheiten ist der Wellenabschnitt der Flanschwelle durch jeweils ein an dem Gehäuse zugewandten Ende und dem Flanschabschnitt zugewandten Ende angeordnetes Schrägrollenlager gelagert. Da unter den harten Einsatzbedingungen auch zum Teil erhebliche radiale Belastungen. z.B. durch Anschlagen des Hydraulikmotors an bestimmten Hindernissen auftreten können und da die Zusatzaggregate, welche an der Hydraulikeinheit befestigt werden, eine erhebliche axiale Gewichtskraft auf die Hydraulikeinheit ausüben, müssen die genannten Lager relativ groß dimensioniert werden, was zu einer Vergrößerung des Antriebsaggregates führt. Darüber hinaus ist es erforderlich, für andere Zusatzaggregate mit beispielsweise größeren Massen, welche demzufolge eine höhere Zugkraftbelastung für die Hydraulikeinheit bewirken, auch eine andere Hydraulikeinheit einzusetzen, welche in der Lage ist, diese höheren axialen Belastungen durch ihre entsprechend groß dimensionierten Lager aufzunehmen.

Es ist daher das Ziel der vorliegenden Erfindung, eine Hydraulikeinheit zu schaffen, an welche eine größere axiale Last ankoppelbar ist und welche größeren radialen Belastungen standhält, sowie eine Vorrichtung zum Befestigen einer Hydraulikeinheit mit einer Arbeitseinrichtung zu schaffen, mittels welcher größere axiale und radiale Belastungen aufnehmbar sind, ohne daß die Hydraulikeinheit insgesamt ausgewechselt werden muß.

Dieses Ziel wird durch eine Hydraulikeinheit mit den Merkmalen gemäß Anspruch 1 und durch eine Vorrichtung zur Befestigung einer Hydraulikeinheit mit einem Zusatzaggregat mit den Merkmalen gemäß Anspruch 14 erreicht. Zweckmäßige Weiterbildungen sind in den jeweiligen abhängigen Ansprüchen definiert.

Die Hydraulikeinheit gemäß der Erfindung weist einen Rotor, einen Stator, welches das Gehäuse bildet, und Verdrängungselemente auf, welche zwischen Rotor und Gehäuse angeordnet sind und welchen ein entsprechend unter Druck stehendes Hydraulikfluid zugeführt wird, um den Rotor der Hydraulikeinheit in Rotation zu versetzen. Zwischen Rotor und Gehäuse befindet sich eine axiale und radiale Kräfte aufnehmende Lagerung. Der Rotor ist mit einem Wellenabschnitt und einem Flanschabschnitt als Flanschwelle ausgebildet, welche zum Befestigen von Zusatzaggregaten dient. Der Druchmesser des Flanschabschnittes ist größer als der Gehäusedurchmesser, so daß der über den Außenumfang des Gehäuses hinausragende Flanschabschnitt einen Bereich bildet, durch welchen Befestiger hindurchführbar sind, welche dem Befestigen eines Zusatzaggregates an der Hydraulikeinheit dienen.

Erfindungsgemäß ist ein Tragring mit der Flanschwelle lösbar verbindbar, welcher sich mit einer Innenschulter auf einer Außenschulter am Gehäuse unter Bildung eines Gleitbereiches abstützt. Dieser Tragring ist mittels Befestigern bei angeflanschtem Zusatzaggregat mit dem Flanschabschnitt der Flanschwelle und dem Zusatzaggregat verbunden. Das heißt der Tragring rotiert gemeinsam mit dem Rotor.

Dadurch, daß das Gehäuse eine Außenschulter aufweist und der Tragring eine Innenschulter aufweist und beide Schultern zusammenwirken, wird die axiale Belastung durch das Zusatzaggregat nicht nur von dem Flanschabschnitt des Rotors, sondern auch von dem Gehäuse selbst aufgenommen. Die bei Rotation des Tragringes gemeinsam mit dem Rotor aufeinandergleitenden Flächen bilden somit einen Gleitbereich, welcher der Aufnahme von axialen Belastungen sowie auch radialen Belastungen dient.

Ein wesentlicher Vorteil eines derartigen Tragringes besteht darin, daß bei einer erfindungsgemäßen Hydraulikeinheit die axialen Belastungen aufgrund der Kraftaufteilung in den Flanschabschnitt der Flanschwelle und in das Gehäuse erhöht werden können. Des weiteren ist es durch die Innenschulter am Tragring sowie die Außenschulter am Gehäuse möglich, auf das am flanschseitigen Ende des Wellenabschnittes der Flanschwelle angeordneten Schrägrollenlagers gänzlich zu verzichten. Dies führt zu einer weiteren Vereinfachung des Aufbaus derartiger neuer Hydraulikeinheiten.

Vorzugsweise ist der Gleitbereich mit einem Lagerspiel und vorzugsweise als Gleitlager ausgebildet. Dabei kann der Gleitbereich unmittelbar auf den Bereich der Innenschulter des Tragringes und der Außenschulter des Gehäuses, welche im Betriebszustand aufeinander gleiten, beschränkt sein oder kann auch über die sich im wesentlichen in axialer Richtung des Hydraulikaggregates erstreckende Innenfläche des Tragringes erstrecken, welche im Betrieb an einem Teilstück des Außenumfanges des Gehäuses umläuft.

Gemäß einem weiteren Ausführungsbeispiel sind die Innenschulter und die Außenschulter zueinander geneigt. Das bedeutet, daß diese Innenschulter sowohl zur Aufnahme von axialen Belastungen als auch zur Aufnahme von radialen Belastungen geeignet ist. Unter "zueinander geneigt" soll dabei verstanden werden, daß die die Innenschulter und die Außenschulter bildende Fläche in einer Ebene liegt, welche verschieden von einer radial bezüglich der Längsachse der Flanschwelle verlaufenden Richtung ist. Gemäß einem weiteren bevorzugten Ausführungsbeispiel läuft der Tragring mit zumindest einer Innenfläche an einer Außenfläche des Gehäuses gleitend um. Gemäß diesem Ausführungsbeispiel stützt sich beim Umlaufen des Rotors mit montiertem Tragring zumindest ein Teil der Innenoberfläche, welche dem Außenumfang des Gehäuses zugewandt ist, gleitend um das Gehäuse ab. Außerdem ist es gemäß einem weiteren bevorzugten Ausführungsbeispiel möglich, daß zwischen der Innenfläche und der Außenfläche ein O-Ring angeordnet ist.

Gemäß noch einem weiteren Ausführungsbeispiel weist der Flanschabschnitt der Flanschwelle an seiner dem Gehäuse zugewandten Seite eine Ringstufe auf, auf welcher sich das Gehäuse mit einer dazu im wesentlichen formkongruenten Stufe gleitend abstützt. Diese zusätzliche Ringstufe im Bereich des Flanschabschnittes der Flanschwelle dient dazu, radiale Belastungen auf die mit einem Zusatzaggregat verbundene Hydraulikeinheit, welche z.B. durch seitliches Anschlagen an Hindernissen, Wänden etc. auftreten können, aufzunehmen. Aus Gründen der Dichtigkeit der Hydraulikeinheit kann vorzugsweise im Bereich der Stufe des Flanschabschnittes ein als Dichtung wirkender O-Ring vorgesehen sein. Ein derartiger O-Ring verhindert, daß Hydraulikfluid, mit welchem die Hydraulikeinheit angetrieben wird, aus der Schnittstelle, d.h. dem Gleitbereich des Gehäuses an dem Flanschabschnitt austritt.

Gemäß einem weiteren Ausführungsbeispiel ist der Außendurchmesser des Tragringes im wesentlichen gleich dem Außendurchmesser des Flanschabschnittes der Flanschwelle, so daß die Außenfläche des Tragringes im wesentlichen bündig mit der Außenfläche des Flanschabschnittes ist.

Vorzugsweise ist der gesamte Tragring aus einem Gleitlagermaterial hergestellt, welches vorzugsweise auch selbstschmierend sein kann. Ein derartiges Gleitlagermaterial weist zum einen die erforderliche Festigkeit auf, um den Tragring über den Flanschabschnitt der Flanschwelle mit dem Zusatzaggregat zuverlässig und sicher verbinden zu können, und weist darüber hinaus die erforderlichen Schmiereigenschaften auf, um die erforderlichen Gleiteigenschaften zwischen Gehäuse und Rotor realisieren zu können.

Gemäß einem weiteren Ausführungsbeispiel ist eine zusätzliche Schmierstoffleitung vorgesehen, die vorzugsweise aus dem Inneren durch das Gehäuse dem unmittelbaren Gleitbereich zu dessen Schmierstoffversorgung zugeführt wird. Im Gleitbereich kann entweder ein zu schmierendes separates Gleitlager vorgesehen sein. oder es kann gemäß dem oben aufgeführten Ausführungsbeispiel der Tragring vollständig aus Gleitmaterial bestehen.

Vorzugsweise ist in der Schmierstoffleitung ein Rückschlagventil angeordnet.
Ein derartiges Rückschlagventil verhindert, daß bei während des Betriebes möglicherweise auftretenden Druckstößen die unmittelbare Hydraulikeinheit mit den Verdrängungselementen und der Lagerung beschädigt werden.

Gemäß noch einem weiteren Ausführungsbeispiel weist die Lagerung des Wellenabschnittes lediglich an seinem in das Gehäuse ragenden Endbereich ein axiale und radiale Belastungen aufnehmendes Lager auf. Dies ist vor allen Dingen dann möglich, wenn der Tragring eine ausreichend große Innenschulter aufweist, welche mit einer ausreichend groß dimensionierten Außenschulter des Gehäuses zusammenwirkt, und wenn darüber hinaus der Flanschabschnitt der Flanschwelle eine Ringstufe aufweist. Dadurch kann sowohl der Tragring als auch der Flanschabschnitt der Flanschwelle selbst erhöhte radiale und axiale Belastungen aufnehmen, so daß auf das dem Flanschabschnitt zugewandte Lager des Wellenabschnittes der Flanschwelle verzichtet werden kann.

Gemäß einem weiteren Aspekt der Erfindung weist die Vorrichtung, welche der Befestigung einer Hydraulikeinheit mit einem Zusatzaggregat dient, einen Tragring auf, welcher mit einer den Rotor der Hydraulikeinheit bildenden Flanschwelle lösbar befestigbar ist und eine Innenschulter umfaßt, wobei die Innenschulter unter Bildung eines Gleitbereiches auf einer Außenschulter des Gehäuses abgestützt ist. Die Hydraulikeinheit ist insbesondere ein Hydromotor, und das Zusatzaggregat ist insbesondere ein Greifer.

Ein wesentlicher Vorteil dieses erfindungsgemäßen Tragringes liegt darin, daß sowohl erhöhte axiale als auch radiale Belastungen nicht nur in den Flanschabschnitt der Flanschwelle, sondern darüber hinaus auch in das Gehäuse einleitbar sind. Durch diese Aufteilung der Kräfte kann bei einer gegebenen Hydraulikeinheit deren ankoppelbare axiale Belastung und deren im Betrieb aufnehmbare radiale Belastung erhöht werden, ohne daß die Hydraulikeinheit selbst bei diesen erhöhten Belastungen auszutauschen ist. Vorzugsweise sind die Innenschulter des Tragringes und die Außenschulter zueinander geneigt, wobei der Neigungswinkel zu einer im wesentlichen radial zur Längsachse des Wellenabschnittes der Flanschwelle sich erstreckenden Ebene für die Innenschulter und die Außenschulter im wesentlichen gleich ist. Durch diese geneigte Anordnung der Innenschulter und der Außenschulter können sowohl axiale als auch radiale Belastungen über den Tragring in das Gehäuse der Hydraulikeinheit eingeleitet werden.

Gemäß einem weiteren Ausführungsbeispiel besteht der Tragring im wesentlichen vollständig aus einem Gleitlagermaterial, welches vorzugsweise selbstschmierend ist. In dem Falle, in welchem die Festigkeit des Gleitlagermaterials nicht ausreichend ist bzw. nicht selbstschmierend ist, kann der unmittelbare Gleitbereich zwischen Tragring und Gehäuse durch Zufuhr von Schmierstoff geschmiert werden.

Gemäß einem weiteren Ausführungsbeispiel weist der Tragring zumindest in Abschnitten des Gleitbereiches Gleitlagermaterial auf. Das bedeutet, daß es nicht zwingend erforderlich ist, Lagermaterial an sämtlichen Flächen des Gleitbereiches vorzusehen.

Gemäß einem weiteren Ausführungsbeispiel der Erfindung ist der Tragring zumindest zweiteilig ausgebildet. Dies ist vor allen Dingen dann vorteilhaft, wenn beispielsweise mehrere Innenschultern und mehrere Außenschultern an dem Tragring bzw. an dem Gehäuse vorzusehen sind, welche jeweils zusammenwirken.

Weitere Vorteile, Merkmale und Anwendungsmöglichkeiten der vorliegenden Erfindung werden nun anhand von Ausführungsbeispielen unter Bezugnahme auf die beigefügten Zeichnungen detailliert erläutert.

Es zeigen:
- Fig. 1: eine Hydraulikeinheit gemäß Stand der Technik;
- Fig. 2: den Bereich einer erfindungsgemäßen Hydraulikeinheit, an welchem ein erfindungsgemäßer Tragring angreift;
- Fig. 3: ein weiteres Ausführungsbeispiel einer Hydraulikeinheit gemäß der Erfindung;
- Fig. 4: ein weiteres Ausführungsbeispiel der Erfindung, bei welchem zwischen Außenschulter des Gehäuss und Innenschulter des Tragringes ein Gleitlager vorgesehen ist;
- Fig. 5: ein weiteres Ausführungsbeispiel der Erfindung, bei welchem dem Gleitbereich Schmierstoff über eine Ölversorgungsleitung zugeführt wird;
- Fig. 6: einen Querschnitt eines erfindungsgemäßen Tragringes.

In Fig. 1 ist eine Hydraulikeinheit gemäß dem Stand der Technik dargestellt. Die bekannte Hydraulikeinheit 1 weist einen Rotor 2 und ein Gehäue 3 auf. Zwischen dem Rotor 2 und dem Gehäuse 3 sind Verdrängungselemente 4 vorgesehen, welche mit einem unter einem entsprechenden Druck stehenden Hydraulikfluid beaufschlagt werden, wodurch über einen Zahneingriff der Rotor 2 der Hydraulikeinheit 1 in Rotation versetzt wird. Der Rotor 2 weist einen Wellenabschnitt 6 und einen Flanschabschnitt 7 auf. Der Wellenabschnitt 6 ist an seinem dem Gehäuse zugewandten Ende mittels eines Schrägrollenlagers und an seinem dem Flanschabschnitt zugewandten Ende mittels eines Schrägrollenlagers 21 gegenüber dem Gehäuse 3 abgestützt. Am gegenüber dem Flanschabschnitt des Rotors der Hydraulikeinheit gegenüberliegenden Ende weist die Hydraulikeinheit eine Lasche 20 mit einem Transport- bzw. Befestigungsauge auf. Dieses Auge dient beispielsweise dazu, die Hydraulikeinheit mit einem entsprechend angekoppelten Zusatzaggregat in eine hängende Position zu bringen.

Dies ist beispielsweise dann der Fall, wenn die Hydraulikeinheit 1 beispielsweise mit einem Greifer gekoppelt wird. Ein solches Zusatzaggregat wird mittels Schrauben mit dem Flanschabschnitt 7 des Rotors 2 verbunden. Diese Schrauben durchgreifen den Außenumfangsbereich des Flanschabschnittes, welcher über den Außenumfang des Gehäuses hervorragt, durch entsprechend vorgesehene Durchgangsöffnungen und sind mit dem Zusatzaggregat verschraubbar.

Bei einer derartigen bekannten Hydraulikeinheit wird somit die gesamte axiale Belastung infolge beispielsweise des Gewichtes des Zusatzaggregates über den äußeren Bereich des Flanschabschnittes 7 in den Rotor 2 eingeleitet. Um diese axiale Belastung an das Gehäuse zu übertragen, müssen daher die Lager 5 und insbesondere das Lager 21 kräftig dimensioniert sein und müssen so ausgebildet sein, daß sowohl axiale als auch radiale Belastungen aufgenommen werden können. Über die unmittelbare Verbindung zwischen Flanschabschnitt 7 des Rotors 2 und dem Zusatzaggregat sind lediglich axiale Kräfte aufnehmbar und weiterleitbar. Im Einsatz treten dagegen auch unter Umständen sehr große radiale Belastungen auf, wenn beispielsweise das mit dem Zusatzaggregat verbundene Hydraulikaggregat durch seitliches Anschlagen an einem Hindernis im wesentlichen radial wirkende Schläge bzw. Stöße erfährt.

In Fig. 2 ist ein erstes Ausführungsbeispiel gemäß der Erfindung dargestellt. Aus Gründen der Einfachheit ist der Teil der Hydraulikeinheit 1, in welchem die Verdrängungselemente 4 angeordnet sind, weggeschnitten. Das Gehäuse 3 ist gegenüber dem Rotor 2 im Bereich des Wellenabschnittes 6 mittels eines Schrägrollenlagers 21 abgestützt. Der Flanschabschnitt 7 des Rotors 2 weist einen Durchmesser auf, welcher größer ist als der Außendurchmesser des Gehäuses 3. In dem den Außendurchmesser des Gehäuses 3 überragenden Teil des Flanschabschnittes 7 sind umfangsmäßig verteilt Durchgangsöffnungen 19 vorgesehen. Das Gehäuse 3 weist im Bereich des Flanschabschnittes 7 des Rotors 2 einen Bereich auf, welcher einen größeren Durchmesser aufweist als der restliche Bereich des Gehäuses. Dadurch besitzt das Gehäuse eine Außenschulter 9. Auf dem den Außendurchmesser des Gehäuses überragenden Teil des Flanschabschnittes 7 des Rotors 2 stützt sich ein Tragring 8 auf, welcher in seinem Außendurchmesser im wesentlichen bündig mit dem Außendurchmesser des Flanschabschnittes 7 ist. Der Tragring 8 weist umfangsmäßig verteilte Durchgangslöcher auf, welche mit den Durchgangslöchern 19 im äußeren Flanschabschnitt 7 fluchten. Im oberen Teil des Tragringes 8 ist eine schraubenkopfadäquate Ausnehmung, welche einen Schraubenkopf absenkend aufnimmt, wenn der Tragring 8 mit dem Flanschabschnitt 7 und dem daran anzubringenden Zusatzaggregat verbunden ist. Die in axialer Richtung sich erstreckende Höhe der Außenschulter 9 des Gehäuses 3 ist dabei so bemessen, daß sie im Zusammenwirken mit der Innenschulter 10 des Tragringes 8 zumindest ein Lagerspiel beläßt, so daß bei montiertem Tragring 8 dessen Innnenschulter 10 nicht auf die Innenschulter 9 gespannt wird, sondern die Innenschulter 10 und die Außenschulter 9 aufeinander gleiten können.

Darüber hinaus weist der Flanschabschnitt 7 des Rotors 2 eine Ringstufe 15 auf, welche mit einer im wesentlichen formkongruenten Stufe 16 des Gehäuses 3 zusammenwirkt, wobei im wesentlichen im gesamten Bereich des Gehäuses, welcher dem mit einer Ringstufe 15 versehenen Flanschabschnitt 7 zugewandt ist, die Stufenform des Ringabschnittes 7 der Stufenform des Gehäuses 3 entspricht. Der Tragring 8 ist aus Gleitlagermaterial hergestellt, so daß ein spezielles Gleitlager zwischen der Innenschulter 10 und der Außenschulter 9 nicht vorgesehen ist.

In Fig. 3 ist ein weiteres Ausführungsbeispiel gemäß der Erfindung dargestellt, welches im wesentlichen dem Ausführungsbeispiel nach Fig. 2 entspricht. Der Unterschied zu dem Ausführungsbeispiel gemäß Fig. 2 besteht darin, daß der Tragring 8 keine Ausnehmung zum Absenken eines Kopfes einer als Befestiger dienenden Schraube aufweist. Der Schraubenkopf liegt bei montiertem Tragring 8 vielmehr satt auf dessen radialer Ringfläche auf.

Fig. 4 zeigt ein weiteres Ausführungsbeispiel gemäß der Erfindung. Der prinzipielle Aufbau des Tragringes 8 entspricht dem der Ausführungsbeispiele gemäß Fig. 2 und 3. Bei dem Ausführungsbeispiel gemäß Fig. 4 ist jedoch zwischen der Innenschulter 10 des Tragringes 8 und der Außenschulter 9 des Gehäuses 3 ein zusätzliches Gleitlager 11 vorgesehen. Dieses Gleitlager 11 kann selbstschmierend sein oder fremdgeschmiert. Die innere, axial verlaufende Oberfläche des Tragringes 8, welche sich an der Außenoberfläche des Gehäuses 3 gleitend abstützt, kann ebenfalls eine mit einem Gleitlagermaterial versehene Gleitfläche sein. Dabei ist es möglich, daß nur ausgewählte Bereiche der sich auf der Außenoberfläche des Gehäuses 3 abstützenden und umlaufenden Innenoberfläche 12 des Tragringes 8 mit einem Gleitlagermaterial versehen sind. Wenn der Tragring 8 dagegen vollständig aus einem Gleitlagermaterial ausgebildet ist, so ist es nicht erforderlich, einzelne Bereiche zusätzlich als Gleitlager auszubilden. Im Bereich dieser Gleitfläche zwischen Innenfläche des Tragringes 8 und Außenoberfläche 13 des Gehäuses 3 ist des weiteren ein O-Ring 14 vorgesehen. Ein derartiger O-Ring 14 ist vor allen Dingen dann sinnvoll, wenn das Gleitlager 11 fremdgeschmiert ist, so daß der O-Ring 14 verhindert, daß Schmierstoff von dem Gleitlager 11 zwischen dem Tragring 8 und dem Gehäue 3 austritt.

Die dem Gehäuse 3 zugewandte Seite des Flanschabschnittes 7 weist entsprechend dem Ausführungsbeispiel nach Fig. 2 und Fig. 3 eine Ringstufe 15 auf. welche formkongruent zu der im Gehäuse ausgebildeten Stufe 16 ist, so daß das Gehäuse mit seiner dem Flanschabschnitt 7 zugewandten Seite auf dem Flanschabschnitt sich gleitend abstützt.

Mittels des Tragringes 8 ist es beispielsweise auch möglich, daß ein als Hydraulikeinheit dienender Hydromotor unter Vorspannung montiert wird, so daß bei entsprechender Verspannung des Tragringes 8 eine Kompensation der auftretenden Spannkräfte erreichbar ist.

In Fig. 5 ist ein weiteres Ausführungsbeispiel gemäß der Erfindung dargestellt. Bei diesem Ausführungsbeispiel ist zur Versorgung eines Gleitlagers, welches wiederum zwischen der Außenschulter 9 des Gehäuses 3 und der Innenschulter 10 des Tragringes 8 angeordnet ist, eine Ölversorgungsleitung 17 vorgesehen, so daß das Gleitlager 11 permanent mit Schmieröl versorgt wird. Diese Ölversorgungsleitung 17 ist vom Gehäuseinneren, in welchem Hydrauliköl vorhanden ist, in den Bereich des Gleitlagers 11 an der Außenschulter 9 geführt. Um zu verhindern, daß eventuell auftretende Druckspitzen in das Innere der Hydraulikeinheit zurückwirken, ist in der Ölversorgungsleitung 17 ein Rückschlagventil 18 angeordnet. Mit Hilfe der Ölversorgungsleitung 17 ist es möglich, eine mittels Vorspannung erzeugte Anpreßkraft zu kompensieren, so daß optimale Bedingungen für wirksame Schmierverhältnisse gegeben sind.

Um zu verhindern, daß bei einer Schmierölbeaufschlagung des Gleitlagers 11 unter Druck Öl zwischen dem Tragring 8 und der äußeren Oberfläche des Gehäuses 3 austritt, sind zusätzlich O-Ringe 14 zum Abdichten vorgesehen.

Fig. 6 zeigt einen Querschnitt durch den erfindungsgemäßen Tragring, welcher den Ausführungsbeispielen gemäß Fig. 2, 4 und 5 entspricht. Der Tragring 8 weist eine nach innen gerichtete Schulter, die Innenschulter 10 auf. Diese Innenschulter 10 stützt sich auf der Außenschulter 9 des Gehäuses 3 ab bzw. auf einem zwischen der Innenschulter 10 und der Außenschulter 9 angeordneten Gleitlager, so daß höhere axiale Belastungen des Zusatzaggregates auf die Hydraulikeinheit 1 über dem Flanschabschnitt 7 in das Gehäuse 3 einleitbar sind. Die Innenoberfläche 12 des Tragringes 8 ist dabei so ausgebildet, daß sie sich im wesentlichen gleitend auf der Außenoberfläche 13 des Gehäuses 3 in dem Berührungsbereich abstützt. Vorzugsweise ist der Tragring 8 aus einem Gleitlagermaterial ausgebildet. Es ist jedoch auch möglich, daß entsprechend dem jeweiligen Anwendungsfall das Grundmaterial des Tragringes 8 ein Material hoher Festigkeit ist, und daß an den Gleitflächen zumindest teilweise Gleitlagermaterialien vorgesehen sind.

Je nach Dimensionierung der Außenschulter 9 des Gehäuses 3 und der Innenschulter 10 des Tragringes 8 können die axialen und - bei geneigten Schulterflächen - auch die radialen Belastungen, welche von der Hydraulikeinheit aufgenommen werden können, durch die erfindungsgemäße Vorrichtung beträchtlich erhöht werden.

## Patentansprüche

1. Hydraulikeinheit (1) mit einem Rotor (2), einem ein Gehäuse (3) bildenden Stator, bei welcher zwischen dem Gehäuse (3) und dem Rotor (2) eine axiale und radiale Kräfte aufnehmende Lagerung vorgesehen ist und der Rotor (2) mit einem Wellenabschnitt (6) und einem Flanschabschnitt (7) als Flanschwelle (6, 7) zum Befestigen von Zusatzaggregaten ausgebildet ist, wobei der Flanschabschnitt (7) einen Durchmesser aufweist, welcher größer als der Gehäusedurchmesser ist,
**dadurch gekennzeichnet, daß**
ein Tragring (8) mit der Flanschwelle (6, 7) lösbar verbindbar ist, welcher sich mit zumindest einer Innenschulter (10) auf zumindest einer Außenschulter (9) am Gehäuse (3) unter Bildung eines Gleitbereiches abstützt.

2. Hydraulikeinheit (1) nach Anspruch 1, **dadurch gekennzeichnet, daß** der Gleitbereich ein Lagerspiel ausbildet.

3. Hydraulikeinheit (1) nach Anspruch 1 oder 2, **dadurch gekennzeichnet, daß** der Gleitbereich als Gleitlager (11) ausgebildet ist.

4. Hydraulikeinheit (1) nach einem der Ansprüche 1 bis 3, **dadurch gekennzeichnet, daß** die Innenschulter (10) und die Außenschulter (9) zueinander geneigt sind.

5. Hydraulikeinheit (1) nach einem der Ansprüche 1 bis 4, **dadurch gekennzeichnet, daß** der Tragring (8) mit zumindest einer Innenfläche (12) an einer Außenfläche (13) des Gehäuses (3) gleitend umläuft.

6. Hydraulikeinheit (1) nach Anspruch 5, **dadurch gekennzeichnet, daß** zwischen der Innenfläche (12) und der Außenfläche (13) ein O-Ring (14) angeordnet ist.

7. Hydraulikeinheit (1) nach einem der Ansprüche 1 bis 6, **dadurch gekennzeichnet, daß** der Flanschabschnitt (7) der Flanschwelle (6, 7) an seiner dem Gehäuse (3) zugewandten Seite eine Ringstufe (15) zur Aufnahme von Radialbelastungen aufweist, auf welche sich das Gehäuse (3) mit einer dazu im wesentlichen formkongruenten Stufe (16) gleitend abstützt.

8. Hydraulikeinheit (1) nach einem der Ansprüche 1 bis 7, **dadurch gekennzeichnet, daß** der Außendurchmesser des Tragringes (8) im wesentlichen gleich dem Außendurchmesser des Flanschabschnittes (7) der Flanschwelle (6, 7) ist.

9. Hydraulikeinheit (1) nach einem der Ansprüche 1 bis 8, **dadurch gekennzeichnet, daß** der Tragring (8) aus einem Gleitlagermaterial besteht.

10. Hydraulikeinheit (1) nach einem der Ansprüche 1 bis 9, **dadurch gekennzeichnet, daß** eine Schmierstoffleitung (17) zur Schmierstoffversorgung des Gleitbereiches führt.

11. Hydraulikeinheit (1) nach Anspruch 10, **dadurch gekennzeichnet, daß** in der Schmierstoffleitung (17) ein Rückschlagventil (18) angeordnet ist.

12. Hydraulikeinheit (1) nach einem der Ansprüche 7 bis 11 **dadurch gekennzeichnet, daß** die Lagerung des Wellenabschnittes (6) nur an seinem in das Gehäuse (3) ragenden Endbereich ein axiale und radiale Belastung aufnehmendes Lager (5) aufweist.

13. Hydraulikeinheit (1) nach Anspruch 12, **dadurch gekennzeichnet, daß** das Lager ein Schrägrollenlager ist.

14. Vorrichtung zur Befestigung einer ein Gehäuse (3) und einen als Flanschwelle (6, 7) ausgebildeten Rotor (2) aufweisenden Hydraulikeinheit (1), insbesondere eines Hydromotors, mit einem Zusatzaggregat, insbesondere einem Greifer,
**dadurch gekennzeichnet, daß**
die Vorrichtung als Tragring (8) ausgebildet ist, welcher mit der Flanschwelle (6, 7) lösbar befestigbar ist und eine Innenschulter (10) aufweist, welche unter Bildung eines Gleitbereiches auf einer Außenschulter (9) des Gehäuses (3) abgestützt ist.

15. Vorrichtung nach Anspruch 14, **dadurch gekennzeichnet, daß** die Innenschulter (10) und die Außenschulter (9) zueinander geneigt sind.

16. Vorrichtung nach Anspruch 14 oder 15, **dadurch gekennzeichnet, daß** der Tragring (8) aus einem Gleitlagermaterial besteht.

17. Vorrichtung nach Anspruch 16, **dadurch gekennzeichnet, daß** das Gleitlagermaterial selbstschmierend ist.

18. Vorrichtung nach Anspruch 14 oder 15, **dadurch gekennzeichnet, daß** der Tragring (8) zumindest in Abschnitten des Gleitbereiches Gleitlagermaterial aufweist.

19. Vorrichtung nach einem der Ansprüche 14 bis 18, **dadurch gekennzeichnet, daß** der Tragring (8) zumindest zweiteilig ausgebildet ist.

## Claims

1. Hydraulic unit (1) with a rotor (2) and with a stator forming a housing (3), in which hydraulic unit a mounting absorbing axial and radial forces is provided between the housing (3) and the rotor (2) and the rotor (2) having a shaft portion (6) and a flange portion (7) is designed as a flanged shaft (6, 7) for the fastening of additional assemblies, the flange portion (7) having a diameter which is larger than the housing diameter, **characterized in that** a carrying ring (8) is capable of being connected releasably to the flanged shaft (6, 7) and is supported with at least one inner shoulder (10) on at least one outer shoulder (9) on the housing (3) so as to form a sliding region.

2. Hydraulic unit (1) according to Claim 1, **characterized in that** the sliding region produces bearing play.

3. Hydraulic unit (1) according to Claim 1 or 2, **characterized in that** the sliding region is designed as a sliding bearing (11).

4. Hydraulic unit (1) according to one of Claims 1 to 3, **characterized in that** the inner shoulder (10) and the outer shoulder (9) are inclined relative to one another.

5. Hydraulic unit (1) according to one of Claims 1 to 4, **characterized in that** the carrying ring (8) rotates slideably with at least one inner face (12) on an outer face (13) of the housing (3).

6. Hydraulic unit (1) according to Claim 5, **characterized in that** an 0-ring (14) is arranged between the inner face (12) and the outer face (13).

7. Hydraulic unit (1) according to one of Claims 1 to 6, **characterized in that** the flange portion (7) of the flanged shaft (6, 7) has, on its side facing the housing (3), an annular step (15) for absorption of radial loads, on which the housing (3) is supported slideably with a step (16) essentially dimensionally congruent thereto.

8. Hydraulic unit (1) according to one of Claims 1 to 7, **characterized in that** the outside diameter of the carrying ring (8) is essentially equal to the outside diameter of the flange portion (7) of the flanged shaft (6, 7).

9. Hydraulic unit (1) according to one of Claims 1 to 8, **characterized in that** the carrying ring (8) consists of a sliding-bearing material.

10. Hydraulic unit (1) according to one of Claims 1 to 9, **characterized in that** a lubricant line (17) leads to the lubricant supply of the sliding region.

11. Hydraulic unit (1) according to Claim 10, **characterized in that** a non-return valve (18) is arranged in the lubricant line (17).

12. Hydraulic unit (1) according to one of Claims 7 to 11, **characterized in that** the mounting of the shaft portion (6) has only at its end region projecting into the housing (3) a bearing (5) which absorbs axial and radial load.

13. Hydraulic unit (1) according to Claim 12, **characterized in that** the bearing is an angular roller bearing.

14. Device for fastening a hydraulic unit (1), in particular a hydraulic motor, having a housing (3) and a rotor (2) designed as a flanged shaft (6, 7), to an additional assembly, in particular a gripper, **characterized in that** the device is designed as a carrying ring (8) which is capable of being fastened releasably to the flanged shaft (6, 7) and which has an inner shoulder (10) supported on an outer shoulder (9) of the housing (3) so as to form a sliding region.

15. Device according to Claim 14, **characterized in that** the inner shoulder (10) and the outer shoulder (9) are inclined relative to one another.

16. Device according to Claim 14 or 15, **characterized in that** the carrying ring (8) consists of a sliding-bearing material.

17. Device according to Claim 16, **characterized in that** the sliding-bearing material is self-lubricating.

18. Device according to Claim 14 or 15, **characterized in that** the carrying ring (8) has sliding-bearing material at least in portions of the sliding region.

19. Device according to one of Claims 14 to 18, **characterized in that** the carrying ring (8) is produced in at least two parts.

## Revendications

1. Ensemble hydraulique (1) avec un rotor (2), un stator formant un boîtier (3), dans lequel un logement qui reçoit des forces axiale et radiale est prévu entre le boîtier (3) et le rotor (2) et dans lequel le rotor (2) est construit avec une section d'arbre (6) et une section de bride (7) comme faux arbre (6, 7) pour la fixation de groupes auxiliaires, la section de bride (7) ayant un diamètre supérieur au diamètre du boîtier,
**caractérisé en ce qu'**un anneau de retenue (8) peut être relié de manière amovible au faux arbre (6, 7) et repose, avec au moins un épaulement interne (10), sur au moins un épaulement externe (9) sur le boîtier (3) en formant une zone de glissement.

2. Ensemble hydraulique (1) selon la revendication 1, **caractérisé en ce que** la zone de glissement forme un jeu de palier.

3. Ensemble hydraulique (1) selon la revendication 1 ou 2, **caractérisé en ce que** la zone de glissement est réalisée sous forme de palier à glissement (11).

4. Ensemble hydraulique (1) selon l'une des revendications 1 à 3, **caractérisé en ce que** l'épaulement interne (10) et l'épaulement externe (9) sont inclinés l'un vers l'autre.

5. Ensemble hydraulique (1) selon l'une des revendications 1 à 4, **caractérisé en ce que** l'anneau de retenue (8) tourne en glissant autour d'une surface extérieure (13) du boîtier (3) avec au moins une surface intérieure (12).

6. Ensemble hydraulique (1) selon la revendication 5, **caractérisé en ce qu'**un joint torique (14) est placé entre la surface intérieure (12) et la surface extérieure (13).

7. Ensemble hydraulique (1) selon l'une des revendications 1 à 6, **caractérisé en ce que** la section de bride (7) du faux arbre (6, 7) comporte, sur son côté tourné vers le boîtier (3), un redent d'anneau (15) pour l'absorption de charges radiales sur lequel s'appuie en glissant le boîtier (3) avec un redent (16) ayant une forme essentiellement correspondante.

8. Ensemble hydraulique (1) selon l'une des revendications 1 à 7, **caractérisé en ce que** le diamètre extérieur de l'anneau de retenue (8) est essentiellement égal au diamètre extérieur de la section de bride (7) du faux arbre (6, 7).

9. Ensemble hydraulique (1) selon l'une des revendications 1 à 8, **caractérisé en ce que** l'anneau de retenue (8) est constitué d'une matière pour palier de glissement.

10. Ensemble hydraulique (1) selon l'une des revendications 1 à 9, **caractérisé en ce qu'**une conduite de lubrification (17) conduit à l'alimentation en lubrifiant de la zone de glissement.

11. Ensemble hydraulique (1) selon la revendication 10, **caractérisé en ce qu'**une vanne anti-retour (18) est disposée dans la conduite de lubrification (17).

12. Ensemble hydraulique (1) selon l'une des revendications 7 à 11, **caractérisé en ce que** le logement de la section d'arbre (6) comporte un palier (5) absorbant la charge radiale et la charge axiale uniquement dans sa zone d'extrémité s'avançant dans le boîtier (3).

13. Ensemble hydraulique (1) selon la revendication 12, **caractérisé en ce que** le palier est un palier à rouleaux obliques.

14. Dispositif pour la fixation d'un ensemble hydraulique (1) comportant un boîtier (3) et un rotor (2) configuré comme faux arbre (6, 7), en particulier d'un hydromoteur avec un groupe auxiliaire, en particulier un grappin,
**caractérisé en ce que** le dispositif réalisé sous forme d'anneau de retenue (8) qui est relié de manière amovible au faux arbre (6, 7) et qui comporte un épaulement interne (10) qui est appuyé sur un épaulement externe (9) du boîtier (3) en formant une zone de glissement.

15. Dispositif selon la revendication 14, **caractérisé en ce que** l'épaulement interne (10) et l'épaulement externe (9) sont inclinés l'un vers l'autre.

16. Dispositif selon la revendication 14 ou 15, **caractérisé en ce que** l'anneau de retenue (8) est constitué d'une matière pour palier de glissement.

17. Dispositif selon la revendication 16, **caractérisé en ce que** la matière pour palier de glissement est autolubrifiante.

18. Dispositif selon la revendication 14 ou 15, **caractérisé en ce que** l'anneau de retenue (8) comporte une matière pour palier de glissement au moins dans les sections de la zone de glissement.

19. Dispositif selon l'une des revendications 14 à 18, **caractérisé en ce que** l'anneau de retenue (8) est formé d'au moins deux parties.
